# EUROPÄISCHE PATENTSCHRIFT

(11) **EP 2 014 572 B1**
(45) Veröffentlichungstag und Bekanntmachung des Hinweises auf die Patenterteilung: **11.09.2013**
(21) Anmeldenummer: 08012580.0
(22) Anmeldetag: 11.07.2008
(51) Int. Cl.: B65D 71/00

(54) **Behälterträger mit Aufreisslasche und Traggriff**
Container carrier with tear lines and handle
Support de récipient avec un moyen pour déchirer et avec poignée

(30) Priorität: 11.07.2007 DE 202007009786 U; 03.09.2007 DE 202007012307 U
(43) Veröffentlichungstag der Anmeldung: 14.01.2009
(73) Patentinhaber: BayPack GmbH, 87778 Stetten (DE)
(72) Erfinder: Schuster, Andreas, 87719 Mindelheim (DE)
(74) Vertreter: Fiener, Josef

(56) Entgegenhaltungen:
- WO-A-01/04018
- WO-A-97/26199
- FR-A- 1 450 986
- US-A- 2 732 983
- US-A- 2 746 638
- US-A- 2 869 771
- US-A- 5 400 901
- US-E- R E29 063

## Beschreibung

Die Erfindung bezieht sich auf einen Behälterträger aus faltbarem Flachmaterial mit den oberbegrifflichen Merkmalen des Anspruches 1.

Behälterträger (insbesondere in Form eines "Sixpacks") sind z. B. aus der DE 201 08 181 U1 bekannt. Sie können aus einem oder mehreren Zuschnitten des faltbaren Flachmaterials hergestellt sein. Meistens sind sie aus Karton und dienen insbesondere dem Transport von Flaschen, hauptsächlich von Getränkeflaschen. Dabei ist meist ein Traggriff in Verlängerung der Mittelwand vorgesehen, wobei dieser jedoch bei der Herstellung durch die aus Festigkeitsgründen meist doppelwandige Ausführung viel Rohmaterial erfordert. Zudem ist die Faltung und Klebung hierdurch relativ kompliziert. Aus der US-A-2,869,771 ist eine Tragebox mit einem Griff bekannt, der durch die obere Wand hindurch gesteckt wird und an Laschen einrastet.

Im Getränkevertrieb werden zunehmend sog. Viertelpaletten eingesetzt, wobei zur Stapelung als Zwischenträger ein sog. "Hartwall-Träger" eingesetzt wird. Diese Platte weist mehrere hochstehende Stege auf, um den Träger in Segmente zu unterteilen. In jedem Segment sind zwei hochstehende Zapfen oder Pinolen vorhanden. Diese bilden gemeinsam mit den sie umgebenden Stegen Aufnahmen für die seitliche Fixierung von sechs Flaschen, so dass diese nicht umfallen und einander nicht berühren. Eine solche Bauweise mit seitlichen Aufreißlaschen ist in der US-RE 29,063 gezeigt. Diese Träger werden meist für 1/2-Liter NRW-Flaschen oder Longneck-Flaschen eingesetzt, also Glasflaschen, die einen relativ langen Hals aufweisen.

Davon ausgehend liegt der Erfindung die Aufgabe zugrunde, einen Behälterträger aus faltbarem Flachmaterial zu schaffen, der mit geringem Materialaufwand einfach herzustellen ist und eine hohe Stabilität sowie erhöhten Tragekomfort besitzt.

Diese Aufgabe wird gelöst durch einen Behälterträger mit den Merkmalen des Anspruches 1. Bevorzugte Ausgestaltungen sind Gegenstand der Unteransprüche.

Der erfindungsgemäße Behälterträger aus faltbarem Flachmaterial besitzt einen Traggriff über einer Deckwand des Tragbehälters, wobei der Traggriff an den Stirnwänden verklebt, beispielsweise in einfacher Weise mit hochwertigen Klebern angeklebt oder darin eingesteckt wird. Die neuartige, stabile Deckwand ersetzt dabei die ansonsten übliche Mittelwand, so dass nun der Tragbehälter mit geringerem Materialaufwand hergestellt werden kann und die stabile Befestigung des Traggriffes an den Verankerungspunkten ermöglicht. Der Bereich der Verankerungspunkte wird dabei durch die zwei- oder mehrlagige Ausführung der Deckwand verstärkt, insbesondere durch eingeklappte Seitenlaschen, so dass eine gute Krafteinleitung gegeben ist, wozu auch je eine Aufreißlasche beiträgt, die an Behälteröffnungen angrenzt und dachförmig zu der Deckwand hin verläuft.

Hierbei ist der Traggriff in der Deckwand teleskopisch bzw. verschiebbar gelagert. Hierzu sind als Verankerungspunkte Stecköffnungen mit Verriegelungslaschen vorgesehen, die nach Einstecken und Anheben an der Unterseite der Deckwand anliegen. Dadurch ergibt sich ein platzsparender, versenkbarer Tragegriff. Bevorzugt weist der Traggriff hierzu widerhakenartige Enden auf und kann zudem mehrlagig gefaltet sein. Der Behälterträger ist bevorzugt aus Vollpappe hergesellt, da hieraus die Aufreißlaschen einfach durch Ritzungen herstellbar sind und die Seitenwände gut bedruckbar sind (z. B. mit dem Logo des Getränkeherstellers).

Der erfindungsgemäße Behälterträger bzw. Flaschenträger ist somit (z.B. befüllt mit sechs Longneck-Flaschen) platzsparend in einen Hartwall-Träger einsetzbar. Hierfür weist der Behälterträger in der Bodenwand Öffnungen auf, in die die Zapfen oder Pinolen eingreifen. Somit wird ein stabiler, einfach herzustellender Behälterträger zur Verfügung gestellt, wobei dieser auch für die Leergutrücknahme gut geeignet ist.

Damit der Behälterträger eine hohe Stabilität bietet, ist die Deckwand bevorzugt doppel- oder mehrlagig ausgeführt, wobei der Traggriff direkt auf der Oberfläche der Stirnwände angeklebt oder eingesteckt werden kann. Diese Verankerungspunkte erlauben in einfacher Weise, dass auch relativ schwere Behälter mit größeren Flaschen sicher transportiert werden können. Die Deckwand kann dabei eine relativ geringe Breite aufweisen, nämlich in Art eines Dachfirstes in der dachförmigen Struktur. Hierdurch wird auch ein verschiebbarer Traggriff zentriert, der auch vor dem Verkleben der firstähnlichen Deckwand eingelegt werden kann, also nicht nur nachträglich eingesteckt werden braucht.

Gemäss einer Ausgestaltung sind die Behälter- bzw. Flaschenöffnungen im wesentlichen oval, ellipsen- oder langlochförmig in der Aufreißlasche ausgeformt, die jeweils an den Längswänden dachförmig zur Deckwand hin verläuft und somit den Träger stabilisiert. Die vorperforierte Aufreißlinie der jeweiligen Aufreißlasche läuft dabei bevorzugt an den Kanten der beiden äußeren Behälteröffnungen aus, so dass hierdurch der Herstellungsaufwand weiter reduziert werden kann. Dies ist besonders vorteilhaft für die sichere Aufnahme der Flaschen, wobei durch einfaches Aufreißen dann jeweils drei Flaschen schnell zugänglich sind. Auch bei entfernten Aufreißlaschen bietet der Behälterträger noch genügend Stabilität, um z. B. die ausgetrunkenen Flaschen bei der Leergutannahme zurückzugeben.

Gemäss einer Ausgestaltung hat der Behälterträger in den Seitenwänden vom unteren Rand der Seitenwände ausgehende Ausstanzungen zur Aufnahme zumindest eines Teils des unteren Randbereiches der Flaschen, wobei die Seitenwände über Faltlinien mit der Bodenwand verbunden sind.

Die Erfindung wird nachfolgend anhand der anliegenden Zeichnungen von zwei Ausführungsbeispielen erläutert. In den Zeichnungen zeigen:
Fig. 1 einen Behälterträger beim Einsetzen in einen Hartwall-Träger in einer Perspektivansicht;
Fig. 2 einen flach ausgebreiteten Zuschnitt des Behälterträgers in der Draufsicht; und
Fig. 3 einen Zuschnitt für den einsteckbaren Teleskop-Traggriff.

Fig. 1 zeigt einen Behälterträger 1 aus Karton mit einem kastenförmigen Tragbehälter 2, der eine Bodenwand 3, Längswände 4, 5 und Stirnwände 6, 7 aufweist. Ferner besitzt der Behälterträger 1 eine Deckwand 8, die parallel zur Bodenwand 3 angeordnet ist. In die Deckwand 8, die auch sehr schmal in Art eines Dachfirstes ausgebildet sein kann, ist bevorzugt ein Traggriff 9 vor dem Verkleben der Deckwandlaschen eingelegt oder später eingesteckt, der über den Tragbehälter 2 nach oben steht. Der Traggriff 9 ist dabei in je eine schlitzartige Stecköffnung 11 eingesteckt und somit teleskopartig verschiebbar, wobei diese Bewegung in Höhenrichtung durch Haken 10 nach dem Einstecken in Verbindung mit Verriegelungslaschen 13 (vgl. Fig. 2 und 3) begrenzt wird.

Die Ober- oder Deckwand 8 ist über in Fig. 2 gezeigte Klebelaschen 18 mit den Stirnwänden 6, 7 verbunden, wobei die Klebelaschen 18 mittige Einschnitte aufweisen, die im montierten Zustand unter den Verankerungspunkten in Form von Einstecköffnungen 11 liegen und diese somit verstärken. Außerdem ist der Traggriff 9 mit je einem Haken 10 am unteren Rand mit der Deckwand 8 verhakt. Ferner sind in Fig. 2 näher gezeigte Schrägen 12 vorhanden, welche jeweils zwischen den Stirnwänden 6, 7 und den Längswänden 4, 5 vorgesehen sind, um den Tragbehälter 2 im Eckbereich nach außen abzugrenzen.

In diesen Tragbehälter 2 sind mehrere, hier sechs Flaschen einstellbar, wobei sie durch Behälteröffnungen 14 in bekannter Weise daran gehindert werden, einander zu berühren. Die Flaschen sind dabei nach Entfernen einer oder beider Aufreißlaschen 15 gut zugänglich. In den Aufreißlaschen 15 verlaufen die BehälterÖffnungen 14 bis in der Nähe der mehrlagigen Deckwand 8. Zwischen den äußeren Öffnungen 14 und dem Rand der Stirnwände 6, 7 ist zudem jeweils eine keilförmige Ausstanzung 19 vorhanden, die das Falten und Aufrichten des Trägers erleichtert.

Die Längswände 4, 5 besitzen unten Ausstanzungen 16, die von ihrem unteren Rand ausgehen, der über Faltlinien an die Bodenwand 3 angelenkt ist. Entsprechendes gilt für Ausstanzungen 17 in den Stirnwänden 6 und 7. Die Öffnungen 14 sowie die Ausstanzungen 16, 17 sind hier jeweils langlochförmig ausgeformt.

Ein unterhalb des Behälterträgers 1 dargestellter Harfinrall-Träger 21 weist z. B. sechs Segmente 22 auf, von denen jedes durch seitliche Stege 23 begrenzt ist. Innerhalb jedes Segmentes 22 stehen zwei Pinolen 24 mit einem etwa kreuzförmigen Querschnitt vom Boden des hier nur teilweise dargestellten Hartwall-Trägers 21 vor. Jedes Segment 22 kann somit sechs Flaschen aufnehmen, wobei die Flaschen durch die Pinolen 24 an einer gegenseitigen Berührung gehindert sind.

Der Behälterträger 1 besitzt in seiner (zusammengefalteten) Bodenwand 3 entsprechende, in Fig. 2 gezeigte Pinolenausstanzungen 24'. Beim Einsetzen des Behälterträgers 1 in ein Segment 22 des Hartwall-Trägers 21 dringen hierbei die Pinolen 24 durch die Pinolenausstanzungen 24' in den Behälterträger 1 ein, wobei die unteren Bereiche der Flaschen voneinander beabstandet gehalten oder zentriert werden. Zum leichten Einsetzen ist es hilfreich, dass der untere Rand der Stirnwände 6, 7 und der Längswände 4, 5 leicht abgeschrägt ist.

Nachfolgend wird anhand von Fig. 2 ein Zuschnitt 25 erläutert, aus dem ein Behälterträger 1 gemäss Fig. 1 herstellbar ist. Der Zuschnitt 25 besitzt als größte Flächen des Behälterträgers 1 die Längswände 4, 5, die bevorzugt einen Aufdruck tragen. Am unteren Rand der Längswände 4 und 5 ist über je eine Rilllinie ein Teil der Bodenwand 3 angelenkt. Die Bodenwand 3 wird durch vier derartige Abschnitte gebildet, um überlappend zusammengefaltet zu werden. Im mittleren Bereich der Bodenwandteile befinden sich jeweils V-förmige Pinolenausstanzungen 24' für das Einstecken der Pinolen 24 des vorstehend beschreibenen Hartwall-Trägers 21. An den äußeren, hier seitlichen Rändern der Längswand 5 und der Stirnwand 6 ist je eine Klebelasche 12' angelenkt, die beim Aufrichten des Behälterträgers 1 zusammengeklebt werden, um dann ebenfalls eine Schräge im Eckbereich zu bilden.

Am oberen Bereich der Stirnwände 6 und 7 sind über Rilllinien Deckwandabschnitte 18 angelenkt, die dachförmig zulaufen. Diese weisen oben Einschnitte auf, die dann mit den Stecköffnungen 11 auf einer Längsmittelachse des Tragbehälters 2 (im verbundenen bzw. aufgerichteten Zustand) übereinstimmen und somit die Deckwand 8 verstärken, insbesondere im Hauptlastbereich, in dem der Traggriff 9 anliegt.

An den Deckwandabschnitten 18 sind außerdem seitliche Laschen 18' über Rilllinien angelenkt sowie keilförmige Ausstanzungen 19 vorgesehen. Hierdurch ergibt sich zum einen ein leichtes Aufstellen des Trägers und eine stabile, dachförmige Struktur. Zudem sind die Laschen 18' zu den Aufreißlasche 15 benachbart, in der die langlochförmigen Behälteröffnungen 14 ausgestanzt sind (hier zur Aufnahme des jeweiligen Flaschenhalses).

In Fig. 3 ist ein Zuschnitt des Traggriffes 9 dargestellt. Dieser besteht aus zwei Traggriffhälften, die um ihre Mittelachse übereinander gefaltet werden, wie die mit dem strichpunktierten Pfeil angedeutet ist. Die handbügelartigen Teile weisen hierbei eine Breite B auf, die sich zum Haken 10 mit der Breite A erweitert. Die beiden Haken 10 werden in die Einstecköffnungen 11 der Deckwand 8 eingesteckt, wie dies links unten in Fig. 3 angedeutet ist oder vor dem Verkleben der Deckwandlaschen 8, 8' zwischen diese eingelegt. Beim Durchtritt der Haken 10 durch die schlitzförmigen Einstecköffnungen 11 bzw. 11' werden seitlich angebrachte Verriegelungslaschen 13 aufgedrückt, die jedoch dann zurückfedern und somit ein Herausziehen des Traggriffes 9 unterbinden, da dann die Ecken der Haken 10 an der Unterseite der Deckwand 8 bzw. der Verriegelungslaschen 13 anliegen.

Der Behälterträger 1 wird wie folgt fertig gestellt. Zunächst werden die endseitigen Laschen 12' gegeneinander geklappt und verklebt, wobei auch die Bodenwandteile zur Bodenwand 3 eingeklappt werden. Dann werden die Deckwandabschnitte 18 eingeklappt und zusammen mit der Deckwand 8, 8' und den Klebelaschen 18' zur dachförmigen Struktur verklebt. Dann kann der gemäß Fig. 3 hergestellte Traggriff 9 von oben in die Stecköffnungen 11 eingesteckt werden, in denen dieser mit seinen Haken 10 wie vorstehend beschrieben an den Verriegelungslaschen 13 verrastet, jedoch noch um einigen Zentimeter nach oben angehoben werden kann, um den Behälter 1 bequem zu tragen. Der Traggriff 9 kann jedoch auch schon vor dem Verkleben eingelegt werden.

Es sei darauf hingewiesen, dass der Zuschnitt 25 gegenüber Trägern mit einer Mittelwand eine Materialersparnis von rund 30% ermöglicht. Trotz des Fehlens der aufwändigen Mittelwand bietet der vorgeschlagene Behälterträger 1 im aufgerichteten Zustand eine hohe Stabilität und gute Handhabung.

## Patentansprüche

1. Behälterträger aus faltbarem Flachmaterial in Form eines kastenförmigen Tragbehälters (2) mit einem oberen Traggriff (9) und einer Bodenwand (3), Längswänden (4, 5) und Stirnwänden (6, 7), insbesondere zum Aufnehmen von Flaschen als sog. Sixpack, wobei an den Längswänden (4, 5) je eine Aufreißlasche (15) vorgesehen ist, die an Behälteröffnungen (14) und eine Deckwand (8) angrenzt, und die Deckwand (8) Stecköffnungen (11) mit Verriegelungslaschen (13) aufweist, die nach Einstecken und Anheben des Traggriffes (9) an der Unterseite der Deckwand (8) anliegen, **dadurch gekennzeichnet, dass**
der Traggriff (9) in der Deckwand (8) des Tragbehälters (2) in Höhenrichtung verschiebbar gelagert ist.

2. Behälterträger nach Anspruch 1, **dadurch gekennzeichnet, dass** die Deckwand (8) doppel- oder mehrlagig ausgebildet ist, insbesondere verklebt ist.

3. Behälterträger nach Anspruch 1 oder 2, **dadurch gekennzeichnet, dass** die Deckwand (8) mit verstärkenden Seitenlaschen (18) im Bereich von Verankerungspunkten (11) des Traggriffes (9) verbunden ist.

4. Behälterträger nach einem der Ansprüche 1 bis 3, **dadurch gekennzeichnet, dass** der obere Rand der Aufreißlasche (15) jeweils an der Längskante der Deckwand (8) angrenzt.

5. Behälterträger nach einem der Ansprüche 1 bis 4, **dadurch gekennzeichnet, dass** die Eckbereiche zwischen den Stirnwänden (6, 7) und den Längswänden (4, 5) abgeschrägt sind.

6. Behälterträger nach einem der Ansprüche 1 bis 5, **dadurch gekennzeichnet, dass** die Behälteröffnungen (14) oval, langloch- oder ellipsenförmig ausgebildet sind, wobei insbesondere für jeden Flaschenhals eine Behälteröffnung (14) vorgesehen ist.

7. Behälterträger nach einem der Ansprüche 1 bis 6, **dadurch gekennzeichnet, dass** am unteren Rand der Längswände (4, 5) und/oder der Stirnwände (6, 7) Ausstanzungen (16, 17) zum Durchtritt eines Teils des unteren Randes der Flaschen vorgesehen sind, wobei die Längswände (4, 5) über Faltlinien mit der Bodenwand (3) verbunden sind.

8. Behälterträger nach Anspruch 1, **dadurch gekennzeichnet, dass** der Traggriff (9) endseitig zwei Haken (10) ausweist und insbesondere mehrlagig ausgebildet ist.

## Claims

1. Container carrier of foldable sheet material in form of a box-shaped carrying container (2) with an upper carrying handle (9) and a bottom wall (3), longitudinal walls (4, 5) and end walls (6, 7), in particular for receiving bottles as co-called six-pack, wherein a respective pull tab (15) is provided on the longitudinal walls (4, 5) adjoining container openings (14) and a top wall (8), and the top wall (8) has insertion openings (11) with locking tabs (13) which, after inserting and raising the carrying handle (9), bear against the underside of the top wall (8), **characterized in that**
the carrying handle (9) is moveably mounted in vertical direction in the top wall (8) of the carrier (2).

2. Container carrier according to claim 1, **characterized in that**
the top wall (8) is double- or multi-layered, in particular bonded.

3. Container carrier according to claim 1 or 2, **characterized in that**
the top wall (8) is connected to reinforcing side plates (18) in the region of anchoring points (11) of the carrying handle (9).

4. Container carrier according to one of claims 1 to 3, **characterized in that**
the upper edge of the pull tab (15) is adjacent to the longitudinal edge of the top wall (8).

5. Container carrier according to one of claims 1 to 4, **characterized in that** the corner regions are chamfered between the end walls (6, 7) and the longitudinal walls (4, 5).

6. Container carrier according to one of claims 1 to 5, **characterized in that** the container openings (14) are oval, oblong or elliptical-shaped, in particular wherein a container opening (14) is provided for each bottle neck.

7. Container carrier according to one of claims 1 to 6, **characterized in that** the lower edge of the longitudinal walls (4, 5) and/or of the end walls (6, 7) has cut-outs (16, 17) for passage of a portion of the bottom edge of the bottle, wherein the longitudinal walls (4, 5) are connected to the bottom wall (3) via fold lines.

8. Container carrier according to claim 1, **characterized in that** the carrying handle (9) has two end hooks (10) and is especially formed as multi-layer.

## Revendications

1. Support de récipients en un matériau plat apte au pliage, revêtant la forme d'un réceptacle portatif (2) en forme de caisson comprenant une poignée supérieure de transport (9) et une paroi de fond (3), des parois longitudinales (4, 5) et des parois extrêmes (6, 7), notamment en vue de recevoir des bouteilles sous la forme d'un emballage "six-trous", sachant qu'une patte respective (15) d'ouverture par déchirure, prévue sur lesdites parois longitudinales (4, 5), jouxte des orifices (14) du réceptacle et une paroi de recouvrement (8), et que ladite paroi de recouvrement (8) présente des orifices d'emboîtement (11) munis de pattes de verrouillage (13) en applique contre la face inférieure de ladite paroi de recouvrement (8) après emboîtement et soulèvement de la poignée de transport (9), **caractérisé par le fait que**
la poignée de transport (9) est montée dans la paroi de recouvrement (8) du réceptacle portatif (2), avec faculté de coulissement dans lesens de la hauteur.

2. Support de récipients selon la revendication 1, **caractérisé par le fait que** la paroi de recouvrement (8) est de réalisation à couche double ou à couches multiples, et est notamment encollée.

3. Support de récipients selon la revendication 1 ou 2, **caractérisé par le fait que** la paroi de recouvrement (8) est reliée à des pattes latérales de renfort (18) dans la région de points d'ancrage (11) de la poignée de transport (9).

4. Support de récipients selon l'une des revendications 1 à 3, **caractérisé par le fait que** le bord supérieur de la patte (15) d'ouverture par déchirure est respectivement limitrophe de l'arête longitudinale de laparoi de recouvrement (8).

5. Support de récipients selon l'une des revendications 1 à 4, **caractérisé par** un biseautage des zones d'angle entre les parois extrêmes (6, 7) et les parois longitudinales (4, 5).

6. Support de récipients selon l'une des revendications 1 à 5, **caractérisé par le fait que** les orifices (14) du réceptacle sont réalisés en forme d'ovales, de trous oblongs ou d'ellipses, un orifice (14) dudit réceptacle étant notamment prévu pour chaque goulot de bouteille.

7. Support de récipients selon l'une des revendications 1 à 6, **caractérisé par le fait que** des découpes poinçonnées (16, 17) sont prévues sur le bord inférieur des parois longitudinales (4, 5) et/ou des parois extrêmes (6, 7), pour permettre le passage d'une partie du bord inférieur des bouteilles, lesdites parois longitudinales (4, 5) étant reliées à la paroi de fond (3) par des lignes de pliage.

8. Support de récipients selon la revendication 1, **caractérisé par le fait que** la poignée de transport (9) est pourvue de deux crocs (10), aux extrémités, et est notamment de réalisation à couches multiples.
